# FASCICULE DE BREVET EUROPEEN

(11) **EP 1 170 550 B1**
(45) Date de publication et mention de la délivrance du brevet: **19.05.2004**
(21) Numéro de dépôt: 01490023.7
(22) Date de dépôt: 28.06.2001
(51) Int. Cl.: F24C 7/06, F24C 15/32

(54) **Four à chauffage électrique de conception modulaire**
Elektrischer Ofen in modularer Bauart
Modular type electric oven

(30) Priorité: 30.06.2000 FR 0008525
(43) Date de publication de la demande: 09.01.2002
(73) Titulaire: EUROFOURS, 59144 Gommegnies (FR)
(72) Inventeur: Lancelot Pierre, 7387 Honnelles (BE)
(74) Mandataire: Hennion, Jean-Claude

(56) Documents cités:
- FR-A- 925 510
- FR-A- 2 434 574
- US-A- 4 354 084

## Description

La présente invention concerne un four à chauffage électrique destiné notamment aux opérations de cuisson industrielle, principalement pour la boulangerie.

Il existe deux catégories de fours , à savoir les fours à chauffage statique et les fours à circulation forcée. Dans un four à chauffage statique , une première batterie de résistances électriques est disposée au niveau du plafond de l'enceinte tandis qu'une seconde batterie de résistances électriques est disposée à proximité et en-dessous d'une dalle réfractaire sur laquelle sont placés les produits à cuire, dalle dénommée également sole réfractaire. Les résistances électriques de la seconde batterie ont pour fonction de chauffer la dalle réfractaire. Dans le cas d'un four de boulangerie, on obtient en fin de cuisson un aspect qui n'est pas homogène sur toute la périphérie extérieure du produit , notamment du pain, la partie en contact avec la dalle réfractaire ayant superficiellement une cuisson plus accentuée L'utilisation de cette première catégorie de four à chauffage statique et à sole réfractaire est donc préconisée lorsque l'on cherche à donner au produit l'aspect de cuisson artisanale et traditionnelle.

Le four à circulation forcée comporte des résistances électriques et un système de ventilation faisant circuler l'air chauffé par lesdites résistances dans l'enceinte du four, ce qui assure une température sensiblement homogène dans tout le volume intérieur de ladite enceinte.

Indépendamment de la recherche de l'aspect de cuisson traditionnelle et artisanale, on utilise un type de four plutôt que l'autre en fonction des produits à cuire, par exemple les croissants, dans un four à circulation forcée, les pizzas dans un four à chauffage statique.

Ces deux catégories de fours ont une structure totalement différente, ce qui impose au constructeur des approvisionnements en composants et des circuits de fabrication indépendants et ce qui ne permet pas d'avoir une quelconque souplesse au niveau de la demande des clients.

Le but que s'est fixé le demandeur est de pallier à ces inconvénients.

Ce but est parfaitement atteint par le four à chauffage électrique de conception modulaire de l'invention.

Il s'agit d'un four qui comporte :
a) une structure de base qui comporte un châssis ayant une ouverture frontale et n portes superposées pour la fermeture de ladite ouverture frontale, et
b) n modules, chacun étant monté dans le volume intérieur du châssis, en regard d'une porte donnée, lesdits modules étant choisis parmi les deux types suivants :
   b₁) un premier type de module pour cuisson à chauffage ventilé comprenant :
      - un caisson ayant une ouverture frontale, équipé intérieurement d'une ou plusieurs résistances électriques et d'un système de ventilation et dont chaque montant latéral comporte x glissières pour x plaques de cuisson,
   b₂) un second type de module pour cuisson à chauffage statique comprenant :
      - éventuellement une première batterie de résistances électriques
      - y ensembles comprenant chacun une sole réfractaire et une seconde batterie de résistances électriques disposées immédiatement sous ladite sole réfractaire, y étant égal ou supérieur à 1
      - éventuellement un caisson ayant une ouverture frontale et contenant les y ensembles et éventuellement la première batterie de résistances électriques.

Ainsi la particularité de l'invention est de proposer un four qui peut se monter comme un prêt-à-monter (kit), à partir d'une structure de base commune susceptible d'accueillir une pluralité de modules, chaque module étant choisi en fonction de la destination du four Il s'agira d'un four qui sera totalement à circulation forcée, si les modules mis en place sont tous du premier type ; il s'agira d'un four qui sera totalement à chauffage statique si les modules mis en place sont tous du second type. Il s'agira d'un four mixte, à la fois à circulation forcée et à chauffage statique si les modules mis en place sont des deux types.

D'ailleurs cette dernière structure, qui est caractéristique de l'invention, dans laquelle les n modules sont choisis parmi à la fois le premier module pour cuisson à chauffage ventilé et le second module pour cuisson à chauffage statique présente un avantage significatif pour l'utilisateur, puisqu'il peut , dans le même four, assurer la décongélation de ses produits dans le ou les modules du premier type et la finition artisanale et traditionnelle des produits décongelés dans le ou les modules du second type. Bien sûr, cela pourrait être fait à partir de deux fours distincts, chacun d'un type donné, mais dans le cas présent, cela peut se faire, sans manipulation excessive puisqu'il suffit uniquement de transférer les produits des plaques de cuisson sur les soles réfractaires, dans le même four.

Dans une variante préférée de réalisation d'un four dont la structure de base comporte deux portes superposées , le premier type de module comporte quatre plaques de cuisson et le second type de module comporte deux ensembles comprenant chacun une sole réfractaire et une seconde batterie de résistances électriques.

La présente invention sera mieux comprise à la lecture de la description qui va être faite d'un exemple préféré de réalisation d'un four à chauffage électrique de conception modulaire illustré par le dessin annexé dans lequel la figure unique est une représentation schématique en perspective de la structure de base du four et de trois combinaisons de modules permettant de constituer trois types de fours différents.

Il sera noté que la représentation qui est faite des différents composants du four de l'invention ,sur la figure unique, est une représentation particulièrement simplifiée et qui ne concerne strictement que les composants principaux qui sont caractéristiques de l'invention. N'ont pas été en particulier détaillés tous les composants habituels , qui sont bien connus de l'homme du métier , et qui entrent dans la composition des fours traditionnels soit à circulation forcée soit à chauffage statique par sole réfractaire.

Le premier composant du four de l'invention est la structure de base 1 qui comporte un châssis 2 avec une ouverture frontale 3, ladite ouverture pouvant être fermée par n portes superposées 4, le nombre n de portes 4 étant égal à deux dans l'exemple illustré sur la figure . Bien sûr chaque porte 4 est montée sur le châssis 2, latéralement le long de l'ouverture frontale 3 grâce à des charnières 5. Lesdites portes 4 possèdent leurs moyens de fermeture, dont seules les poignées 6 ont été illustrées, et leurs moyens d'étanchéité pour assurer la fermeture étanche du four lorsqu'elles sont toutes deux fermées.

La structure de base 1 comporte également tous les moyens habituels en matière de commande électrique , de contrôle des fonctions marche / arrêt , de contrôle de la température... qui sont bien connus dans les fours à chauffage électrique. Dans l'exemple illustré , tous ces moyens ont été regroupés dans une portion latérale 2a du châssis 2 , adjacente à l'ouverture 3.

A partir de cette structure de base 1 , il est possible , par assemblage des autres composants qui vont être décrits maintenant , de réaliser trois types différents de fours , à savoir un four à circulation forcée, un four à soles réfractaires et un four mixte ayant un compartiment à circulation forcée et un compartiment à sole réfractaire.

Ceci est obtenu grâce à deux types de modules qui sont conçus pour pouvoir être montés dans le volume intérieur du châssis 2.

Le premier type de module 7 est un module pour cuisson à circulation forcée . Il comporte un caisson 8 ayant une ouverture frontale 9 . La partie arrière 8a dudit caisson 8 est munie d'une ou plusieurs batteries de résistances électriques, non montrées sur la figure , et d'un système de ventilation 1O . Les deux montants latéraux 8b du caisson 8 comportent x glissières 11 , notamment des équerres, qui sont disposées en vis-à-vis de manière à ce que deux glissières 11 puissent supporter une même plaque de cuisson. Dans l'exemple illustré , le nombre x de glissières 11 est égal à 5, de sorte que le module 7 du premier type est destiné à recevoir cinq plaques de cuisson.

Dans le premier exemple de four à circulation forcée , deux modules 7 du premier type sont montés dans le volume intérieur du châssis 2 de la structure de base 1 , l'ouverture frontale 9 de chaque module 7 étant en regard de chaque porte 4 de la structure de base 1. On dispose donc, en final , d'un four à deux portes et à huit plaques de cuisson, ledit four étant totalement à circulation forcée avec deux systèmes de ventilation 1O.

Le second type de module 21 est un module pour cuisson à chauffage statique qui comprend une première batterie 12 de trois résistances électriques 13 et y ensembles 14, chaque ensemble comprenant une sole réfractaire 15 et une seconde batterie 16 de résistances électriques , disposée immédiatement sous ladite sole réfractaire 15 à faible distance d de celle-ci. La batterie et les y ensembles sont montés de préférence dans un caisson (non représenté) similaire à celui 8 du premier module 7. Dans l'exemple illustré , le nombre y d'ensembles 14 est égal à deux. Il y a donc un ensemble inférieur 14' et un ensemble supérieur 14. Lorsque ce module 21 du second type est monté dans le volume intérieur du châssis 2 , en regard d'une porte 4 donnée , l'ensemble inférieur 14' est en partie basse de la portion de ce volume intérieur , tandis que l'ensemble supérieur 14 a une disposition intermédiaire à l'intérieur dudit volume entre la première batterie 12 de résistances électriques 13 et la sole réfractaire 15' du second ensemble 14'. La première batterie 12 de résistances électriques 13 est placée sous la paroi supérieure du châssis 2 ou, de préférence, du caisson du module 21.

Le four de la seconde variante , illustré sur la figure , est composé en partie haute, en regard de la porte supérieure 4 , d'un module 21 du second type, à chauffage statique et à sole réfractaire et en partie basse, en regard de la porte inférieure 4', d'un module 7 du premier type à circulation forcée. Selon cette seconde variante , on dispose donc d'un four mixte avec un compartiment à circulation forcée à quatre plaques de cuisson et un compartiment à deux soles réfractaires.

Dans la troisième variante de réalisation , illustrée sur la figure , le four est entièrement à chauffage statique , étant équipé intérieurement de quatre soles réfractaires 15a à 15d , c'est-à-dire quatre ensembles comprenant chacun une sole réfractaire et une seconde batterie de résistances électriques disposée immédiatement sous ladite sole réfractaire à faible distance d de celle-ci. Il est à noter que dans les trois secondes batteries qui sont disposées immédiatement sous les trois soles réfractaires supérieures 15a, 15b, 15c , les résistances électriques servent à la fois au chauffage de la sole réfractaire 15a, 15b, 15c, sous laquelle elles sont immédiatement disposées et également au chauffage du volume qui est contenu entre ladite sole réfractaire et celle qu'elles surplombent. C'est ce dernier rôle qui est imparti à la première batterie de résistances électriques qui est située immédiatement sous la paroi supérieure du châssis 2. On comprend que lorsqu'on réalise un four ne comprenant que des soles réfractaires et des batteries de résistances électriques, telles que dans la troisième variante de réalisation - sans caisson - , les deux seconds modules 21 qui sont montés à l'intérieur de la structure de base 1 ne sont pas strictement identiques puisque le module supérieur comporte une première batterie 12 de résistances électriques 13 tandis que le second module, inférieur, n'en comporte pas.

La structure de base 2 comporte nécessairement tous les moyens de montage et de connexion électrique des batteries de résistances électriques, des moyens de ventilation et des soles réfractaires.

De la matière isolante est disposée entre la structure de base 2 et les caissons 7 des modules et également entre les caissons superposés. Lors de la fermeture des portes 4,4', celles-ci s'appliquent sur les faces frontales des caissons, lesquelles sont avantageusement pourvues d'un joint d'étanchéité.

La présente invention n'est pas limitée aux modes de réalisation qui viennent d'être décrits à titre d'exemples non exhaustifs, toutes sortes d'assemblages différents pouvant être obtenues à partir de la structure de base à n portes et des types de modules décrits ci-dessus, chaque module pouvant avoir un nombre différent x de plaques de cuisson et un nombre différent y d'ensembles à soles réfractaires.

## Revendications

1. Four à chauffage électrique **caractérisé en ce qu'**il comporte :
a) une structure de base (1) qui comporte un châssis (2) ayant une ouverture frontale (3) et portes superposées pour la fermeture de ladite ouverture frontale (3), et
b) modules , chaque étant monté dans le volume intérieur du châssis (2), en regard d'une porte (4) donnée , lesdits modules étant choisis parmi les deux types suivants :
b₁) un premier type de module pour cuisson à chauffage ventilé comprenant :
- un caisson ayant une ouverture frontale, équipé intérieurement d'une ou plusieurs résistances électriques et d'un système de ventilation et dont chaque montant latéral comporte un nombre donné de glissières pour le même nombre de plaques de cuisson,
b₂) un second type de module pour cuisson à chauffage statique comprenant :
- éventuellement une première batterie de résistances électriques
- au moins un ensemble comprenant chacun une sole réfractaire et une seconde batterie de résistances électriques disposées immédiatement sous ladite sole réfractaire
- éventuellement un caisson ayant une ouverture frontale et contenant les ensembles et éventuellement la première batterie de résistances électriques.

2. Four selon la revendication 1 , totalement à circulation forcée , les modules étant tous du premier type (7).

3. Four selon la revendication 1, totalement à chauffage statique, lesmodules étant tous du second type (21).

4. Four mixte selon la revendication 1 à la fois à circulation forcée et à chauffage statique, les modules étant des deux types (7,21).

5. Four selon l'une des revendications 1 à 4 **caractérisé en ce qu'**il comporte deux portes superposées.

6. Four selon les revendications 4 et 5 **caractérisé en ce que** le premier type de module (7) comporte quatre plaques de cuisson et le second type de module (21) comporte deux ensembles (14) comprenant chacune une sole réfractaire (15) et une seconde batterie de résistances électriques (16).

## Patentansprüche

1. Ofen mit elektrischer Beheizung, **dadurch gekennzeichnet, dass** er folgendes aufweist:
a) eine Grundstruktur (1), die ein Gestell (2) mit einer Frontöffnung (3) und wenigstens zwei übereinander angeordneten Türen zum Verschließen der Frontöffnung (3) aufweist, und
b) wenigstens zwei Module, wobei ein jedes in dem Innenraum des Gestells (2) gegenüber einer gegebenen Tür (4) angebracht ist, wobei die Module unter den beiden folgenden Typen ausgewählt sind:
b₁) einem ersten Modultyp für das Backen mit ventilierter Beheizung enthaltend:
- eine Kammer mit einer Frontöffnung, die innen mit einem oder mehreren elektrischen Widerständen und einem Ventilationssystem ausgestattet ist und deren Seitenstreben jeweils eine gegebene Anzahl von Gleitschienen für die gleiche Anzahl von Backblechen aufweisen,
b₂) einem zweiten Modultyp für das Backen mit statischer Beheizung, enthaltend:
- eventuell eine erste Gruppe elektrischer Widerstände
- wenigstens eine Einheit, die jeweils eine feuerfeste Grundplatte und eine zweite Gruppe elektrischer Widerstände aufweist, die direkt unter der genannten feuerfesten Grundplatte angeordnet sind
- eventuell eine Kammer mit einer Frontöffnung, welche die Einheiten und eventuell die erste Gruppe elektrischer Widerstände enthält.

2. Ofen nach Anspruch 1, vollständig mit Zwangszirkulation, wobei die Module alle vom ersten Typ (7) sind.

3. Ofen nach Anspruch 1, vollständig mit statischer Beheizung, wobei die Module alle vom zweiten Typ (21) sind.

4. Gemischter Ofen nach Anspruch 1, sowohl mit Zwangszirkulation als auch mit statischer Beheizung, wobei die Module von beiden Typen (7, 21) sind.

5. Ofen nach einem der Ansprüche 1 bis 4, **dadurch gekennzeichnet, dass** er zwei übereinander angeordnete Türen aufweist.

6. Ofen nach den Ansprüchen 4 und 5, **dadurch gekennzeichnet, dass** der erste Modultyp (7) vier Backbleche und der zweite Modultyp (21) zwei Einheiten (14) mit jeweils einer feuerfesten Grundplatte (15) und einer zweiten Gruppe elektrischer Widerstände (16) aufweist.

## Claims

1. Electric oven **characterised in that** it has:
a) a structural base (1) which has a frame (2) with a front opening (3) and at least two superimposed doors for closing the said front opening (3), and
b) at least two modules, each fitted in the space inside the frame (2) opposite a given door (4), these modules being selected from among the following two types:
b₁) a first type of module for fan assisted cooking comprising:
- a casing with a front opening, fitted on the inside with one or more electrical resistors and a fan assisted system, and in which each side pillar has a given number of slides for the same number of cooking plates,
b₂) a second type of module for cooking with static heating comprising:
- possibly a first set of electrical resistors,
- at least one assembly, each comprising a refractory base, and a second set of electrical resistors arranged immediately under the said refractory base,
- possibly a casing with a front opening and containing the assemblies and possibly the first set of electrical resistors.

2. Oven according to Claim 1, fully with fan assisted circulation, the modules being all of the first type (7).

3. Oven according to Claim 1, fully with static heating, the modules all being of the second type (21).

4. Combined oven according to Claim 1 with has both fan assisted circulation and static heating, the modules being of both types (7, 21).

5. Oven according to one of the Claims 1 to 4, **characterised in that** it has two superimposed doors.

6. Oven according to Claims 4 and 5, **characterised in that** the first type of module (7) has four cooking plates and the second type of module (21) has two assemblies (14), each comprising a refractory base (15) and a second set of electrical resistors (16).
